# EUROPÄISCHE PATENTSCHRIFT

(11) **EP 0 204 691 B1**
(45) Veröffentlichungstag und Bekanntmachung des Hinweises auf die Patenterteilung: **26.04.1989**
(21) Anmeldenummer: 86890158.8
(22) Anmeldetag: 02.06.1986
(51) Int. Cl.: F41D 11/02

(54) **Abzugsvorrichtung für automatische Handfeuerwaffen**
Trigger mechanism for automatic firearms
Mécanisme de détente pour armes à feu automatiques

(30) Priorität: 07.06.1985 AT 1713/85
(43) Veröffentlichungstag der Anmeldung: 10.12.1986
(73) Patentinhaber: STEYR-DAIMLER-PUCH Aktiengesellschaft, A-1011 Wien (AT)
(72) Erfinder: Zedrosser, Ulrich, A-4400 Steyr (AT); Rossak, Walter, A-4400 Steyr (AT)

(56) Entgegenhaltungen:
- BE-A- 401 367
- DE-C- 421 247
- GB-A- 573 029

## Beschreibung

Die Erfindung betrifft eine Abzugsvorrichtung für automatische Handfeuerwaffen mit einem Fanghebel, der als doppelarmiger Schwenkhebel ausgebildet ist, dessen hinterer Hebelarm mit einem Schieber zusammenwirkt, wobei der Schieber mit dem Abzug gekuppelt ist und der Fanghebel den nach Schußabgabe gegen die Kraft einer Verschlußfeder rücklaufenden Verschluß bei freigegebenem Abzug an einer Nase in hinterer Stellung festhält.

Eine derartige Handfeuerwaffe ist aus der DE-C 421 247 bekannt geworden, bei der am vorderen Ende des doppelarmigen Schwenkhebles eine Nase angeordnet ist, die in eine Nase des Verschlusses eingreifen kann und diesen festhält. Beide Hebelarme des Schwenkhebels sind federbelastet, wobei eine stärkere Feder die Nase des Schwenkhebels gegen den Verschluß drückt. Nachteilig bei dieser Konstruktion ist, daß bei starkem Verschleiß die Nase des Schwenkhebels lediglich durch Überwindung der Federkraft der stärkeren Feder übersprungen und dadurch ungewollt ein Schuß ausgelöst werden kann. Es ist auch nicht mit Sicherheit verhindert, daß die starken Stoßbelastungen ausgesetzten Teile beim Hin- und Hergehen des Verschlusses deformiert werden, was ebenfalls zu einer ungewollten Schußauslösung führen kann.

Aus der GB-A 573 029 ist eine automatische Handfeuerwaffe bekannt geworden, bei der ein dreiarmiger Schwenkhebel vorgesehen ist, dessen einer hinterer Arm anschlagbegrenzt von einer Feder gegen den Lauf gedrückt, dessen zweiter hinterer Arm schwenkbar mit einem mit dem Abzug zusammenwirkenden Schieber verbunden und dessen vorderer Arm mittels einer weiteren Feder gegen den Schieber abgestützt ist. Der dreiarmige Schwenkhebel besitzt eine Nase, die mit einer Nase am Verschluß zusammenwirkt. Auch bei dieser Konstruktion ist nachteilig, daß begünstigt durch die Schrägstellung der Nase ein Überspringen durch den Verschluß möglich ist, wobei der Schwenkhebel gegen die Kraft der an seinem einen hinteren Arm angreifenden Feder im Uhrzeigersinn verschwenkt wird. Eine Deformierung der starken Stoßbelastungen ausgesetzten Teile ist auch hier nicht ausgeschlossen, was zu einer ungewollten Schußauslösung führen kann.

Eine Abzugsvorrichtung für Handfeuerwaffen mit einem Fanghebel, der den nach Schußabgabe gegen Federkraft rücklaufenden Verschluß bei freigegebenem Abzug an einer Nase in hinterer Stellung festhält, hat den Vorteil, daß bei jeder Unterbrechung einer Schußfolge das Patronenlager des Laufes leer bleibt, sich darin also keine Patrone befindet und daher auch keine Gefahr besteht, daß nach vorangegangener längerer Schußfolge eine Selbstentzündung der Patrone durch Überhitzung des Laufes stattfinden kann. Dabei unterliegt der Fanghebel aber einer sehr hohen Belastung, weil er den vorlaufenden Verschluß mit seiner hohen Bewegungsenergie plötzlich anhalten muß. Diese hohen Belastungen können elastische Deformationen nicht nur des Fanghebels, sondern auch der Führungsteile für den Verschluß mit sich bringen, wodurch der vorbestimmte Übergriff des Fanghebels über die am Verschluß vorgesehene Nase so verringert werden kann, daß die Sicherheit des Festhaltens des vorlaufenden Verschlusses nicht mehr gewährleistet ist. Aus diesen Gründen sind bisher der Fanghebel und die sonstigen zugehörigen Teile der Abzugsvorrichtung bzw. der Verschlußführung aus hochfesten Materialien, insbesondere gehärtetem Stahl, hergestellt, was nicht nur das Waffengewicht vergrößert, sondern auch den technischen Aufwand bei der Herstellung dieser Teile erhöht.

Demnach liegt der Erfindung die Aufgabe zugrunde, diese Mängel zu beseitigen und die eingangs geschilderte Abzugsvorrichtung mit einfachen Mitteln so zu verbessern, daß trotz der gegebenenfalls auftretenden Verformungen keine Verringerung des Übergriffs von Fanghebel und Verschlußnase auftritt, also volle Sicherheit vorhanden ist und eine günstige Kraftverteilung erreicht wird, so daß die Fangelemente sogar aus Kunststoff hergestellt werden können.

Diese Aufgabe wird erfindungsgemäß dadurch gelöst, daß der vordere Hebelarm des Fanghebels eine mit der Nase des Verschlusses zusammenwirkende Fangklinke trägt, die ebenfalls als doppelarmiger Schwenkhebel ausgebildet ist, wobei der vordere Hebelarm (7) der Fangklinke (6) sich gegen die Kraft der Verschlußfeder (13) an einem gefederten, am Gehäuse (1) untergebrachten Widerlager (8) abstützt und die Fangklinke derart angeordnet ist, daß bei plötzlich auftretener Belastung die Fangklinke eine Schwenkbewegung in Wirkungsrichtung der Verschlußfeder und damit im Sinne einer Vergrößerung des Übergriffes der Nase des Verschlusses mittels einer mit dieser Nase zusammenwirkenden Nase an der Fangklinke ausführt, derart, daß der notwendige Übergriff trotz einer etwaigen elastischen Deformation der Fangelemente (Fangklinke und Fanghebel) erhalten bleibt.

Bei plötzlich auftretender Belastung führt die Fangklinke durch das gefederte Widerlager eine Schwenkbewegung in Wirkungsrichtung der Verschlußfeder und damit im Sinne einer Vergrößerung des Übergriffs der Nase am Verschluß aus, so daß der notwendige Übergriff trotz einer etwaigen elastischen Deformation des Fanghebels erhalten bleibt und die Gefahr einer ungewollten Schußabgabe vermieden ist. Dabei wirkt das gefederte Widerlager gewissermaßen als Stoßdämpfer für das Anhalten des Verschlusses. Die zwischen dem die Fangklinke bildenden Schwenkhebel und dem Fanghebel eingesetzte Druckfeder dient in Wirkverbindung mit der federnden Abstützung am Widerlager als Rückholfeder, um den Fanghebel nach erfolgter Schußauslösung in seine Ausgangsstellung zurückzubringen, in der er von einem mit dem Abzug verbundenen Schieber od. dgl. gehalten wird.

Die Zeichnung zeigt als Ausführungsbeispiel die erfindungswesentlichen Teile einer Abzugsvorrichtung für ein automatisches Gewehr im Teilschnitt und vereinfachter Darstellung.

Die Abzugsvorrichtung weist ein Gehäuse 1 auf, in dem ein Schieber 2, der über eine Abzugstange 3 mit dem durch den Finger des Schützen betätigbaren Abzug gekuppelt ist, vor- und rückschiebbar gelagert ist. Ferner ist im Gehäuse 1 ein Fanghebel 4 um die Achse 5 schwenkbar angeordnet, der an seinem Vorderende eine Fangklinke 6 trägt. Die Fangklinke 6 ist als doppelarmiger Schwenkhebel ausgebildet, dessen vorderer Arm 7 an einem gefederten Widerlager 8 abgestützt ist. Zwischen dem hinteren Hebelarm 9 der Fanglinke 6 und dem Fanghebel 4 ist eine spreizende Druckfeder 10 eingesetzt. Mit 11 sind Längsführungen für den Verschluß 12 bezeichnet, der durch eine starke Verschlußfeder 13 belastet ist und an seiner Unterseite eine mit der Fangklinke 6 zusammenwirkende Nase 14 trägt.

In der dargestellten Stellung wird der Verschluß 12 gegen die Kraft der Verschlußfeder 13 durch die Fangklinke 6 festgehalten, wobei sich keine Patrone im (nicht dargestellten) Patronenlager befindet. Der Fanghebel 4 wird durch den ihn übergreifenden Steg 15 des Schiebers 2 an einer Schwenkbewegung gehindert. Wird der Abzug betätigt, also über die Abzugstange 3 der Schieber 2 nach hinten bewegt, so kommt das Hinterende des Fanghebels 4 frei und kann unter dem Druck der über die Nase 14 auf die Fangklinke 6 wirkende Verschlußfeder aufwärtsschwenken, so daß der Verschluß 12 vorschnellen, dabei eine Patrone aus dem (ebenfalls nicht dargestellten) Magazin mitnehmen und in das Patronenlager einführen kann, wonach der Schuß in üblicher Weise abgegeben und der Verschluß 12 gegen die Kraft der Verschlußfeder 13 zurückbewegt wird. Dabei wird mit Hilfe der spreizenden Druckfeder 10 der Hinterteil des Fanghebels 4 soweit abwärtsgeschwenkt, daß bei freigegebenem Abzug der Steg 15 dieses Hinterende wieder übergreifen kann. Beim neuerlichen Vorlauf des Verschlusses 12 stößt seine Nase 14 an der Fangklinke 6 an, wobei sich zufolge der federnden Abstützung des Hebelarmes 7 am Widerlager 8 eine gewisse Schwenkbewegung der Fangklinke 6 im Gegenuhrzeigersinn ergibt, so daß der Übergriff der Fangklinke 6 über die Nase 14 eher vergrößert als durch elastische Deformation der Fangelemente verkleinert wird.

## Patentansprüche

Abzugsvorrichtung für automatische Handfeuerwaffen mit einem Fanghebel (4), der als doppelarmiger Schwenkhebel ausgebildet ist, dessen hinterer Hebelarm mit einem Schieber (2) zusammenwirkt, wobei der Schieber (2) mit dem Abzug gekuppelt ist und der Fanghebel (4) den nach Schußabgabe gegen die Kraft einer Verschlußfeder (13) rücklaufenden Verschluß (12) bei freigegebenem Abzug an einer Nase in hinterer Stellung festhält, dadurch gekennzeichnet, daß der vordere Hebelarm des Fanghebels (4) eine mit der Nase (14) des Verschlusses (12) zusammenwirkende Fangklinke (6) trägt, die ebenfalls als doppelarmiger Schwenkhebel ausgebildet ist, wobei der vordere Hebelarm (7) der Fangklinke (6) sich gegen die Kraft der Verschlußfeder (13) an einem gefederten, am Gehäuse (1) untergebrachten Widerlager (8) abstützt und die Fangklinke (6) derart angeordnet ist, daß bei plötzlich auftretender Belastung die Fangklinke eine Schwenkbewegung in Wirkungsrichtung der Verschlußfeder und damit im Sinne einer Vergrößerung des Übergriffes der Nase des Verschlusses mittels einer mit dieser Nase zusammenwirkenden Nase an der Fangklinke ausführt, derart, daß der notwendige Übergriff trotz einer etwaigen elastischen Deformation der Fangelemente (Fangklinke (6) und Fanghebel (4)) erhalten bleibt.

## Revendications

Dispositif de détente pour armes à feu portatives automatiques muni d'un levier de retenue (4), qui est conformé comme un levier pivotant à deux bras dont le bras de levier arrière coopère avec un coulisseau (2), le coulisseau (2) étant couplé à la détente et le levier de retenue (4) retenant la culasse (12) qui revient en arrière en s'opposant à la force d'un ressort de culasse (13) après le départ du coup en position arrière sur un taquet lors de la libération de la détente, caractérisé en ce que le bras de levier avant du levier de retenue (4) porte un cliquet de retenue (6) coopérant avec le taquet (14) de la culasse (12), ce cliquet étant le cas échéant conformé comme un levier pivotant à deux bras, le bras de levier avant (7) du cliquet de retenue (6) prenant appui, en s'opposant à la force du ressort de culasse (13), sur un palier résistant (8) monté sur ressort et logé dans le boîtier (1) et le cliquet de retenue (6) étant disposé de façon que, lors de l'apparition brutale d'une contrainte, le cliquet exécute un mouvement de pivotement dans la direction d'action du ressort de culasse et, par là, dans le sens d'un renforcement de l'engagement du taquet de la culasse au moyen d'un taquet coopérant avec ce taquet sur le cliquet, de telle sorte que l'engagement nécessaire demeure maintenu en dépit d'une éventuelle déformation élastique des éléments de retenue (cliquet de retenue (6) et levier de retenue (4)).

## Claims

A trigger device for hand-held automatic firearms, comprising a catch lever (4), which constitutes a double-armed pivoted lever having a rear lever arm which cooperates with a slider (2), which is coupled to the trigger, wherein the catch lever (4) retains the breechblock (12) in a rear position at a nose when the round has been discharged and the breechblock (12) is recoiling against the force of a breechblock spring (13) while the trigger is released, characterized in that the forward lever arm (4) carries a catch pawl (6), which cooperates with the nose (14) of the breechblock (12) and which also constitutes a double-armed pivoted lever, the forward lever arm (7) of the catch pawl (6) bears against the force of the breechblock spring (13) on a spring-cushioned abutment (8), which is accommodated on the housing (1), and the catch pawl (6) is so arranged that under a suddenly applied load on the catch pawl a nose on the catch pawl cooperates with the nose of the breechblock so that the catch pawl performs a pivotal movement in the direction of the action of the breechblock spring, i.e. in a sense to increase the overlap of the nose of the breechblock, in such a manner that the necessary overlap is preserved in spite of a possible elastic deformation of the catch elements (catch pawl (6) and catch lever (4)).
